# EUROPÄISCHE PATENTSCHRIFT

(11) **EP 2 241 763 B1**
(45) Veröffentlichungstag und Bekanntmachung des Hinweises auf die Patenterteilung: **14.05.2014**
(21) Anmeldenummer: 09007207.5
(22) Anmeldetag: 29.05.2009
(51) Int. Cl.: F15B 11/05, F15B 13/02

(54) **Hydraulische Steuervorrichtung und Druckweiche dafür**
Hydraulic circuit and pressure compensating valve therefor
Dispositif de commande hydraulique et balance de pression pour ledit dispositif

(30) Priorität: 17.04.2009 EP 09005476
(43) Veröffentlichungstag der Anmeldung: 20.10.2010
(73) Patentinhaber: HAWE Hydraulik SE, 81673 München (DE)
(72) Erfinder: Neumair, Georg, 85402 Thalhausen (DE); König, Johann, 82041 Oberhaching (DE)
(74) Vertreter: Grünecker, Kinkeldey, Stockmair & Schwanhäusser

(56) Entgegenhaltungen:
- DE-U1- 9 410 796
- DE-U1- 29 518 025

## Beschreibung

Die Erfindung betrifft einen hydraulische Steuervorrichtung gemäß Oberbegriff des Patentanspruchs 1.

Hydraulische Steuervorrichtungen mit einer Druckweiche sind in vielfältigen Ausführungsformen in der Praxis bekannt. In einer Ausführung (s. Fig. 1) ist die Druckweiche zwischen der Druckquelle und der Ventilanordnung in einem Hauptströmungsweg angeordnet und als 3/2-Wege-Schieberventil ausgebildet, das in der einen Steuerstellung die Druckquelle mit der Ventilanordnung verbindet und die Ventilanordnung vom Reservoir trennt, hingegen in der anderen Steuerstellung die Druckquelle absperrt und die Ventilanordnung mit dem Reservoir verbindet. Das Schieberventil braucht aus Gründen der leichtgängigen Verstellbarkeit des Steuergliedes eine Gleitpassung, die in Aggregaten, z.B. mit einer Pumpe mit geringer Fördermenge, bei hohem Versorgungsdruck bzw. Fördervolumenstrom unzweckmäßige Leckageverluste zum Reservoir bedingt. Für bestimmte Steuervorrichtungen, z.B. mit einer Druckquelle für hohen Maximaldruck bei kleinem Förderstrom, sind Leckverluste bei angetriebener Druckquelle jedoch nicht tolerierbar. Unter anderem ist der Grund für eine Druckweiche in solchen hydraulischen Steuervorrichtungen, dass nach Abschalten der Druckquelle der an der Ventilanordnung anstehende Druck zum Reservoir abzubauen ist, z.B. damit der Antriebsmotor der als Druckquelle fungierenden Pumpe beim Einschalten nicht sofort gegen relativ hohen Widerstand arbeiten muss. Z.B. kann ein Einphasen-Wechselstrommotor schlecht gegen anstehenden Druck anlaufen, was eine überdimensionierte Auslegung des Antriebsmotors bedingt, damit dieser die Anlaufphase trotz Gegendrucks ordnungsgemäß durchzuführen vermag. Um solche Anlaufschwierigkeiten zu vermeiden, ist es ferner bekannt, die Druckweiche mit einem Hilfsvolumen in einem Steuerdruckkanal auszustatten, der den das Steuerglied in der ersten Stellrichtung beaufschlagenden Steuerdruck enthält. Dieses Hilfsvolumen wird in einer Kammer definiert, in der ein Kolben gegen Federkraft so nachgibt, dass dann, wenn der Antriebsmotor anläuft und die Druckweiche die Ventilanordnung vom Reservoir getrennt und mit der Druckquelle verbunden hat, die Druckquelle das Hilfsvolumen füllt, wodurch der Antriebsmotor zunächst nur geringen Widerstand zu überwinden hat. Dieses Hilfsvolumen bedeutet zusätzlichen baulichen Aufwand und erbringt die erwünschte Wirkung allenfalls bis zu einem Maximaldruck von z.B. etwa 300 bar. Bei höheren Maximaldrücken von z.B. bis zu 700 bar ist die Wirkung hingegen nicht mehr zufriedenstellend.

Aus DE 295 18 025 U1 ist eine gattungsgemäße hydraulische Steuervorrichtung bekannt, wobei die Verbraucher aus einer Verstellpumpe gespeist werden, die in einer Stand-by-Betriebssituation ohne zugeschaltete Verbraucher durch über ein Spülventil in geringer Fördermenge zum Reservoir abströmendes Hydraulikmedium gekühlt wird. Das Spülventil hat die Funktion einer Druckweiche mit einer Drossel als integralen Bestandteil und ist in einem Schieber einer Druckwaage angeordnet. Wird die Verstellpumpe abgeschaltet, dann öffnet das Spülventil den Abströmweg zum Reservoir, so dass die zu den Ventilanordnungen führende Druckleitung druckentlastet wird.

Weiterer Stand der Technik ist zu finden in DE 94 10 796 U1.

Der Erfindung liegt die Aufgabe zugrunde, eine hydraulische Steuervorrichtung der eingangs genannten Art anzugeben, in der bei zum Reservoir abgesperrtem Abströmweg und arbeitender Druckquelle keine Leckageverluste auftreten, und in der der Anlaufwiderstand des Antriebsmotors minimiert ist.

Die gestellte Aufgabe wird mit den Merkmalen des Patentanspruchs 1 gelöst.

Da das 2/2-Wegesitzventil in der hydraulischen Steuervorrichtung bauartbedingt mit leckagefreier Absperrstellung arbeitet, werden Leckageverluste vermieden, wenn bei angetriebener Druckquelle der Abströmweg zum Reservoir abgesperrt ist, was für kleine Aggregate wichtig sein kann. Die Drossel in der permanenten Hauptstromverbindung zwischen der Druckquelle und der Ventilanordnung bedingt beim Anlaufen des Antriebsmotors, dass sich erst eine vorbestimmte Druckdifferenz über die Drossel oder ein vorbestimmter Volumenstrom durch die Drossel einstellen, ehe die Druckweiche den Abströmweg leckagefrei absperrt, d.h., der Abströmweg zum Reservoir mit einer Verzögerung abgesperrt wird bzw. nach dem Anlaufen noch offen bleibt. Somit fördert die eingeschaltete Druckquelle ohne nennenswerten Gegendruck zunächst noch in das Reservoir, so dass der Antriebsmotor problemlos auf eine ausreichende Drehzahl kommt. Sogar ein klein dimensionierter Einphasen-Wechselstrommotor kann somit als kostengünstige Antriebsquelle für eine Pumpe verwendet werden, da die Druckweiche in Kombination mit der Drossel zum Reservoir "weich" und erst mit Verzögerung absperrt. Diese Druckweiche arbeitet zufriedenstellend bis etwa 700 bar und sperrt leckagefrei ab, beispielsweise sobald etwa ¾ des maximalen Pumpenförderstroms erreicht sind. Die Druckdifferenz braucht nur relativ klein zu sein, damit die Druckweiche wie gewünscht anspricht, so dass der Verlust durch die Drossel im Betrieb vernachlässigbar bleibt, z.B. etwa 5 bis 10 bar bei einem Maximaldruck von z.B. 500 bar.

Bei einer zweckmäßigen Ausführungsform weist der Ventilkegel für die beiden Steuerdrücke unterschiedlich große Beaufschlagungsflächen auf, derart, dass die Beaufschlagungsfläche für den den Ventilkegel der ersten Verstellrichtung beaufschlagenden Steuerdruck kleiner ist als die Beaufschlagungsfläche für den den Ventilkegel in der zweiten Verstellrichtung beaufschlagenden Steuerdruck. Durch die Abstimmung der Beaufschlagungsflächen in Relation zueinander lässt sich das gewünschte weiche Ansprechverhalten des Wegesitzventils besonders einfach erzielen, und wird sichergestellt, dass bei kleiner Druckdifferenz im Wegesitzventil eine große Schließkraft wirkt, so dass auch bis zu hohen Versorgungsdrücken von etwa 700 Bar Leckagefreiheit gewährleistet wird.

Das Verhältnis der Beaufschlagungsflächen kann zwischen etwa 2 : 1 und 4 : 1 liegen, beträgt jedoch vorzugsweise etwa 3 : 1.

Bei einer alternativen Ausführungsform können die Beaufschlagungsflächen etwa gleich groß sein. Für eine ausreichende Schließkraft kann dann eine Drossel eingesetzt sein, die ein höhere Druckdifferenz bewirkt.

Günstig ist es, wenn der Ventilkegel zwischen der kleineren Beaufschlagungsfläche und dem Ventilsitz durch wenigstens eine Ringdichtung abgedichtet ist. Die Ringdichtung dämpft einerseits die Bewegung des Ventilkegels, und stellt andererseits sicher, dass in der Absperrstellung keine Leckage zwischen dem gegebenenfalls hohen Steuerdruck P1, gegebenenfalls hohen Beaufschlagungsdruck und dem Reservoir R eintritt, die den auf die kleinere oder andere Beaufschlagungsfläche wirkenden Steuerdruck verfälschen könnte.

Zweckmäßig besitzt die Drossel einen festgelegten Drosselquerschnitt, der eine für den jeweiligen Versorgungsdruck zweckmäßige Volumenstromrate oder Druckdifferenz vorgibt. Die Drossel kann beispielsweise eine Einschraubdrossel in einem die Druckquelle und die Ventilanordnung verbindenden Hauptkanal sein, und lässt sich bei Bedarf gegen eine andere Einschraubdrossel mit anderem Drosselquerschnitt ersetzen. Grundsätzlich wird die Größe der Drossel abhängig von der Fördermenge gewählt.

Alternativ kann die Drossel einen variablen Drosselquerschnitt aufweisen, der sich an die jeweilige Betriebsbedingung bzw. Fördermenge anpassen lässt.

Bei einer baulich einfachen Ausführungsform weist der Ventilkegel einen ersten, die größere Beaufschlagungsfläche definierenden Kolben und einen zweiten, die kleinere Beaufschlagungsfläche definierenden Kolben auf. Zwischen den ersten und zweiten Kolben ist eine ringförmige Sitzfläche, vorzugsweise mit zumindest in etwa der Größe der kleineren Beaufschlagungsfläche vorgesehen. Die beiden Kolben werden in entsprechenden Bohrungen abgedichtet verschieblich geführt und steuern in Abhängigkeit von den beiden Vorsteuerdrücken und der Kraft einer in Öffnungsrichtung wirkenden Feder die Bewegungen des Ventilkegels.

Günstig ist zwischen der Sitzfläche am Ventilkegel und dem ersten Kolben ein konkav gerundeter Konusübergang vorgesehen. Der Konusübergang sorgt für eine saubere Strömungsführung beim Öffnen des Sitzventils. Zwischen der Sitzfläche und dem zweiten Kolben kann eine Einschnürung vorgesehen sein, vorzugsweise eine konkav gerundete Einschnürung. Dieser über die Einschnürung definierte Strömungskanal dient zur Strömungsführung beim Öffnen des Wegesitzventils.

Zweckmäßig ist die Sitzfläche konisch ausgebildet, vorzugsweise mit einem Konuswinkel von etwa 70°. Der Ventilsitz kann ebenfalls entsprechend konisch ausgebildet sein, oder leicht kugelig, um die leckagefreie Absperrstellung zu gewährleisten. Auf die Sitzfläche kann in Richtung zum Konusübergang ein zylindrischer Ansatz folgen, und danach eine weitere Konusfläche. Dies ist herstellungsbedingt (Schleifen) und stellt zudem eine vorteilhafte Hubhilfe für den Öffnungsvorgang dar.

Bei einer zweckmäßigen Ausführungsform ist der Ventilkegel in einer der im Ventilsitz enthaltenden Stufenbohrung angeordnet. Die Stufenbohrung besitzt, vorzugsweise, zwei Stufenbohrungsabschnitte, wobei seitliche Kanäle zu der Stufenbohrung führen. In einer zweckmäßigen Ausführungsform ist die Stufenbohrung in einer Buchse enthalten, die mehrere außenliegende und beabstandete Dichtungsbereiche aufweist, und in eine einfache Innenbohrung beispielsweise eines Gehäuses einsetzbar ist.

Bei einer weiteren, zweckmäßigen Ausführungsform ist die Buchse in dem Gehäuse in einer zwei Ringkanäle aufweisenden Innenbohrung abgedichtet angeordnet. Zu einem Ringkanal führen Kanäle, die mit einem Druckquellenanschluss und einem Ventilanordnungsanschluss des Gehäuses verbunden sind, während der andere Ringkanal über einen Kanal mit einem Reservoiranschluss des Gehäuses verbunden ist. In der Innenbohrung kann eine durchgängige Buchsensicherungs-Schraube festgelegt sein, z. B. zwecks einfacher Montage, während ein freies Innenbohrungsende durch eine Verschlussschraube verschlossen ist, die einerseits die bequeme Montage der Komponenten des Wegesitzventils im Gehäuse ermöglicht, und andererseits eine mit dem zwischen der Druckquelle und der Drossel abgeleiteten Steuerdruck beaufschlagbare Steuerkammer begrenzt. In der Steuerkammer beaufschlagt der Steuerdruck über die durchgängige Buchsensicherungsschraube die größere Beaufschlagungsfläche des Ventilkegels. Der die größere Beaufschlagungsfläche definierende Kolben des Ventilkegels kann mit einer Gleitpassung in der Stufenbohrung geführt sein, und zwar ohne spezielle weitere Abdichtung, da der Steuerdruck in der Steuerkammer ohnedies in der Absperrstellung des Wegesitzventils dem Versorgungsdruck gegenübersteht. Alternativ wäre es möglich, auch dem die größere Beaufschlagungsfläche definierenden Kolben eine Ringdichtung in der Stufenbohrung zu geben.

Die Feder, die den Ventilkegel in drucklosem Zustand der Steuervorrichtung in der Öffnungsstellung hält, kann zweckmäßig an dem die kleinere Beaufschlagungsfläche definierenden zweiten Kolben angeordnet sein und sich am Grund der Innenbohrung abstützen. Dank der Führung des zweiten Kolbens in der Stufenbohrung wird auch die Feder ausgerichtet positioniert.

Zweckmäßig sind die Drossel, die Feder und die Beaufschlagungsflächen am Ventilkegel derart aufeinander abgestimmt, dass bei Einschalten der Druckquelle mit einer das Anlaufen eines Antriebsmotors der Druckquelle, vorzugsweise eines Einfasen-Wechselstrommotors, erleichternden Verzögerung zunächst eine vorbestimmte Druckdifferenz über die Drossel oder ein vorbestimmter Volumenstrom durch die Drossel erzeugt wird, ehe der Abströmweg zum Reservoir leckagefrei abgesperrt wird. Dadurch wird ein "weiches" Ansprechverhalten der Druckweiche erzielt, ohne in der Steuervorrichtung weitere bauliche Maßnahmen für diese Funktion anordnen zu müssen. Nach Abschalten des Antriebsmotors der Druckquelle baut sich sowohl der von der Ventilanordnung anstehende Druck zum Reservoir ab, wie auch der von der Druckquelle her anstehende Druck, letzterer über die Drossel. Der an der Ventilanordnung anstehende Druck kann eventuell über ein Rückschlagventil gehalten werden.

Bei kleineren Aggregaten mit geringer Fördermenge und hohem Druck erzeugt die Drossel beim Anlaufen des Antriebsmotors nur einen vernachlässigbaren Staudruck bzw. eine geringe Druckdifferenz. Erst bei ca. ¾ des Pumpenförderstroms ist das Δp groß genug (ca. 5 bis 10 bar) und das Wegesitzventil geht in die Absperrstellung. Nun fördert die Druckquelle über die Drossel zur Ventilanordnung, wobei nur ein vernachlässigbarer Verlust von wenigen Prozenten in Kauf zu nehmen ist.

Ausführungsformen des Erfindungsgegenstandes werden anhand der Zeichnungen erläutert. Es zeigen:
- Fig. 1: ein Blockschaltbild einer hydraulischen Steuervorrichtung gemäß des Standes der Technik,
- Fig. 2: ein Blockschaltbild einer erfindungsgemäßen hydraulischen Steuervor- richtung,
- Fig. 3 und Fig. 4: zwei einander zugeordnete Vertikalschnitte einer konkreten Ausfüh- rungsform einer Druckweiche für die hydraulische Steuervorrichtung von Fig. 2,
- Fig. 5: einen Aufriss eines Ventilkegels der Druckweiche, und
- Fig. 6: einen Vertikalschnitt einer Buchse der Druckweiche der Fig. 3 und 4.

Eine hydraulische Steuervorrichtung H gemäß dem Stand der Technik weist in Fig. 1 ein 3/2-Wegeschieberventil 1 zwischen einer Druckquelle P und einer nicht dargestellten Ventilanordnung (von der Ventilanordnung anstehender Druck P1) auf. Das Steuerglied des 3/2-Wegeschieberventils 1 verbindet in drucklosem Zustand der hydraulischen Steuervorrichtung H P1 mit einem Reservoir R, während P abgesperrt ist. Diese Steuerstellung wird durch eine Feder unterstützt. Das Steuerglied des 3/2-Wegeschiebeventils 1 wird aus einer Vorsteuerleitung 2 mit einem von P abgeleiteten Steuerdruck in Richtung zur zweiten Steuerstellung beaufschlagt, und von einem von P1 über eine Steuerleitung 3 abgeleiteten Steuerdruck parallel zur Feder zur ersten Steuerstellung beaufschlagt. Aufgrund der für die Leichtgängigkeit des als Schieber ausgebildeten Steuergliedes erforderlichen Gleitpassung lässt sich in jeder Steuerstellung, vor allem in der Absperrstellung zum Reservoir R Leckage nicht vermeiden. Die Druckquelle P ist z.B. eine Pumpe und wird durch einen nicht gezeigten ein- und ausschaltbaren Elektromotor angetrieben. Von der nicht dargestellten Ventilanordnung wird zumindest ein hydraulischer Verbraucher gesteuert.

In der gezeigten ersten Steuerstellung ist der Druck P1 zu R abgebaut. Die Verbindung von P zu P1 ist blockiert. Beim Anlaufen des Antriebsmotors wirkt zunächst bis zum Aufbauen des Steuerdrucks in der Steuerleitung 2 nur die Gegenkraft einer Feder, bis das 3/2-Wegeschieberventil in die zweite Steuerstellung umschaltet. Es herrscht auch dann sofort erheblicher Gegendruck von P1. Diesen Gegendruck muss der Antriebsmotor überwinden, was beispielsweise bei einem Einphasen-Wechselstrommotor zu Problemen führen kann. Um dem Antriebsmotor das Anlaufen zu erleichtern, kann deshalb der Druckweiche W ein Hilfsvolumen 4 zugeordnet sein. In einer Kammer in der Steuerleitung 3 ist gegen die Kraft einer Feder 6 ein Kolben 5 verschiebbar. Sobald das 3/2-Wegeschieberventil 1nach Überwinden der Feder in die zweite Steuerstellung umschaltet, wird über die Steuerleitung 3 das Hilfsvolumen 4 gefüllt, wobei der Kolben 5 gegen die Feder 6 verlagert wird, so dass der Antriebsmotor leichter anlaufen kann. Zweck der Druckweiche W ist es ferner, den von der Ventilanordnung anstehenden Druck P1 dann zum Reservoir R abzubauen, wenn der Antriebsmotor abgeschaltet ist.

Fig. 2 zeigt eine erfindungsgemäße hydraulische Steuervorrichtung H mit einer Druckweiche W, die ohne zusätzliche bauliche Maßnahmen ein "weiches" Ansprechverhalten hat, um es einem Antriebsmotor M der Druckquelle P zu ermöglichen, unabhängig vom jeweiligen Maximaldruck, z.B. bis etwa 700 bar, zunächst ohne nennenswerten Gegendruck anzulaufen, und erst dann den gewünschten Versorgungsdruck P1 an der Ventilanordnung V aufzubauen, wenn der Antriebsmotor M eine bestimmte Drehzahl erreicht hat und leistungsfähig genug ist oder die Fördermenge etwa ¾ des jeweiligen Maximums erreicht.

Zwischen der Druckquelle P und der Ventilanordnung V ist in einem Gehäuse 21 der Druckweiche W ein Hauptkanal 10, 12 vorgesehen. An einem Knoten 11 des Hauptkanals 10, 12 zweigt ein Abströmweg 13 zu einer Reservoirleitung 20 und einem Reservoir R ab. Im Abströmweg 13 ist ein 2/2-Wegesitzventil 14 angeordnet, das druckabhängig zwischen einer ersten Steuerstellung (Durchgangsstellung) wie in Fig. 2 gezeigt, und einer zweiten Steuerstellung (leckagefreie Absperrstellung, nicht gezeigt) umschaltbar ist, und ein Steuerglied 16 enthält. Die zweite Steuerstellung (leckagefreie Absperrstellung) ist diesem Fall in beiden Strömungsrichtungen leckagefrei dicht.

Das Steuerglied 16 des 2/2-Wegesitzventils 14 wird in Richtung zur ersten Steuerstellung durch eine Feder 17 und parallel dazu aus einer Steuerleitung 15 von einem Steuerdruck beaufschlagt. Die Steuerleitung 15 zweigt vom Abströmweg 13 ab. In Richtung zur zweiten Steuerstellung wird das Steuerglied 16 hingegen vom Vorsteuerdruck in einer Steuerleitung 18 beaufschlagt, die an einem Knoten 19 von dem Abschnitt 10 des Hauptkanals 10, 12 abzweigt, und zwar zwischen der Druckquelle P und einer Drossel D, die zwischen den Knoten 19 und 11 angeordnet ist. Die Drossel D dient dazu, ein vorbestimmtes Druckgefälle Δp zu erzeugen, und zwar auch, während die Druckquelle P noch in die Reservoirleitung 20 fördert, und bis in der Steuerleitung 18 ausreichender Steuerdruck aufgebaut ist, der gegen den Steuerdruck in der Steuerleitung 15 und gegen die Kraft der Feder 17 die zweite Steuerstellung (leckagefreie Absperrstellung) einstellt. Erst dann wird der Versorgungsdruck P1 an der Ventilanordnung V in voller Höhe aufgebaut und wird die maximale Fördermenge erreicht. Dies erleichtert dem Antriebsmotor M das Anlaufen aus dem Stand, da der Druckaufbau im Hauptkanal 10, 12 mit einer vorbestimmten Verzögerung erfolgt, d. h., nachdem eine vorbestimmte Druckdifferenz Δp (z.B. ca. 5-10 bar) oder ein bestimmter Volumenstrom mit Verzögerung durch die Drossel D aufgebaut wurde.

Die Drossel D kann einen festgelegten Drosselquerschnitt 30 aufweisen, oder, wie bei 30' gestrichelt angedeutet, einen verstellbaren Drosselquerschnitt, und wird z.B. abhängig von der maximalen Fördermenge gewählt.

Die Fig. 3 bis 6 verdeutlichen einen konkrete Ausführungsform der Druckweiche W, die beispielsweise in dem in Fig. 2 angedeuteten blockförmigen Gehäuse 21 untergebracht ist. Das Gehäuse 21 besitzt eine Innenbohrung 22, die blind endet, und in der eine Buchse 23 abgedichtet festgelegt ist. In der Buchse 23 ist ein Ventilkegel 24 verschiebbar und abgedichtet geführt, der mit einem in der Buchse 23 geformten Ventilsitz 25 zusammenarbeitet. Die Buchse 23 wird beispielsweise durch eine durchgängige Buchsensicherungsschraube 26 in der Stufenbohrung 22 positioniert. Das freie Ende der Innenbohrung 22 ist durch eine abdichtende Verschlussschraube 27 verschlossen, eine Steuerkammer begrenzt, zu der die Steuerleitung 18 vom Knoten 19 führt. Die Steuerleitung 15 führt hingegen zum unteren blinden Ende der Innenbohrung 22. In diesem Bereich ist die Feder 17 angeordnet. Die Innenbohrung 22 weist z.B. zwei Ringkanäle auf. Der obere Ringkanal in Fig. 3 ist mit den Abschnitten 10, 12 des Hauptkanals verbunden, während der untere Ringkanal mit der Reservoirleitung 20 verbunden ist. Die Buchse 23 (Fig. 6) hat in Ausrichtung auf die Ringkanäle im Gehäuse 21 entsprechende seitliche Durchgänge.

In Fig. 4 sind in einem parallel gegenüber Fig. 3 versetzten Vertikalschnitt in einer anderen Schnittebene zwei Durchgänge 28 erkennbar, die zum Befestigen des Gehäuses 21 beispielsweise an der Druckquelle und/oder an der Ventilanordnung dienen. In einer teilweise mit einem Gewinde versehenen Bohrung 31, die Teile des Hauptkanals 10, 12 bildet, ist die Drossel D in Form einer Drosselschraube 29 mit dem festen Drosselquerschnitt 30 (z.B. 0,8 mm Durchmesser) eingeschraubt, beispielsweise benachbart zum Knoten 11, an dem der Abströmweg 13 abzweigt.

Der Ventilkegel 24 weist einen ersten Kolben 32 auf, der eine größere Beaufschlagungsfläche A1 (Durchmesser d1) definiert, und einen davon axial beabstandeten zweiten Kolben 50, der eine kleinere Beaufschlagungsfläche A2 (Druckmesser d2) definiert. Zwischen den Kolben 32, 50 ist eine Sitzfläche 34 angeformt, beispielsweise eine Sitzfläche mit konischer Form und einem Konuswinkel α von etwa 70°. In Richtung zum ersten Kolben 32 schließt sich an die Sitzfläche 34 ein kreiszylindrischer Ansatz 35 an, auf den eine weitere kurze, konische Fläche 36 folgt. Die konische Fläche 36 ist in eine konkav gerundeten Konusübergang 37 übergeführt, der mit zunehmendem Durchmesser schließlich in den ersten Kolben 32 einläuft. Zwischen der Sitzfläche 34 und dem zweiten Kolben 50 ist eine Einschnürung 38 vorgesehen, die, vorzugsweise, konkav gerundet ist. Am unteren Ende des zweiten Kolbens 50 ist ein Ansatz 33 angeformt, der zum Positionieren und Abstützen der Feder 17 (Fig. 3) dient.

Der Ventilkegel 24 wird in der in Fig. 6 gezeigten Buchse 23 (siehe Fig. 3) verschiebbar montiert. Die Buchse 23 weist mehrere Dichtungsnuten 40 an der Außenseite auf, wie gegebenenfalls auch eine Hinterschneidung 48 am unteren Ende, jeweils zum Positionieren einer Ringdichtung (nicht gezeigt), um die unterschiedlichen Druckbereiche der Buchse 23 in der Innenbohrung 22 im Gehäuse 21 (Fig. 3) gegeneinander abzudichten. In der Buchse 23 ist eine Stufenbohrung 39 geformt, die einen obenliegenden Stufenbohrungsabschnitt 41 für den Kolben 32, einen Zwischenabschnitt 42 bis zum Ventilsitz 25, und einen im Durchmesser kleineren Stufenbohrungsabschnitt 44 zum Führen des zweiten Kolbens 50 aufweist. Im Stufenbohrungsabschnitt 44 ist eine Ringnut 46 für zumindest eine Ringdichtung 47 eingeformt, die den zweiten Kolben 50 am Außenumfang abdichtet und Druckdichtheit zwischen seitlichen Einlässen 45 in den Stufenbohrungsabschnitt 44 und dem unteren Ende der Buchse 23 sicherstellt. In den Zwischenabschnitt 42 münden seitliche Einlässe 43.

Die seitlichen Durchlässe 43 bzw. 45 münden jeweils in einem Ringkanal in dem Gehäuse 21 (Fig. 3) wobei ein Ringkanal 49 für die seitlichen Durchlässe 45 gestrichelt in Fig. 6 angedeutet ist.

Bezugnehmend auf die Fig. 3, 4, 5 und 6 (Absperrstellung in Fig. 3) sind die seitlichen Durchlässe 43 mit der Druckquelle P bzw. dem von der Ventilanordnung V anstehenden Druck P1 verbunden, während in der Ringkammer 49 und den seitlichen Durchlässen 45 die Verbindung mit dem Reservoir R hergestellt ist. Die beiden Drücke P bzw. P1 stehen in der Absperrstellung im Stufenbohrungsabschnitt 41 bzw. Zwischenabschnitt 42 und der Einschnürung 37 an. Die größere Beaufschlagungsfläche A1 ist aus der Steuerleitung 18 mit dem Steuerdruck beaufschlagbar, während der zweite Kolben 50 auf der kleineren Beaufschlagungsfläche A2 mit dem Steuerdruck aus der Steuerleitung 15 beaufschlagbar ist. Die Feder 17 wirkt über den Ansatz 33 am zweiten Kolben 50 in Öffnungsrichtung des Ventilskegels 24.

In der beschriebenen Absperrstellung der Druckweiche W fördert die Druckquelle zur Ventilanordnung V, während der Abströmweg 13 leckagefrei abgesperrt ist.

Nach dem Abschalten des Antriebsmotors M entfällt das vorbestimmte Δp an der Drossel 30 und die Steuerdrücke 15 und 18 gleichen sich an. Schließlich hebt die Federkraft der Feder 17 den Ventilkegel 24 mit der Sitzfläche 34 vom Ventilsitz 25 ab. Der Abströmweg 13 ist nun zur Reservoirleitung 20 offen, so dass der verbleibende Druck P1, P vollständig abgebaut wird, gegebenenfalls bis auf einen niedrigen Reservoirdruck.

Wird der Antriebsmotor M erneut eingeschaltet, baut sich über die Drossel D ein Druckgefälle auf, wobei der Abströmweg 13 zunächst noch offen ist. Sobald das Druckgefälle ein vorbestimmtes Maß erreicht (einen bestimmten Volumenstrom), schiebt der Steuerdruck in der Steuerleitung 18 den Ventilkegel 24 mit der Sitzfläche 34 auf den Ventilsitz 25 (leckagefreie Absperrstellung). Dies erfolgt bis zum Aufbau des vorbestimmten Druckgefälles mit einer Verzögerung, die dem Antriebsmotor M das Anlaufen erleichtert. Da erst dann der Abströmweg 13 abgesperrt wird, läuft der Antriebsmotor M bereits mit einer Drehzahl, bei der er leistungsfähig genug ist, um den gewünschten Versorgungsdruck P, P1 aufzubauen. In der Folge speist die Druckquelle P die Ventilanordnung V über die Drossel D.

Sofern A2 bzw. d2 annähernd dem Sitzquerschnitt d3 entspricht, hängt die erzeugte Schließkraft von der Druckdifferenz über die Drossel 30 ab. Die Schließkraft könnte auch druckabhängig gewählt werden, wenn d2 kleiner als der Sitzquerschnitt gewählt wird. Dann kann die Kraft der Feder 17 (zum Öffnen) höher gewählt werden.

Alternativ könnten A1 und A2 (d1 und d2) annähernd gleich groß ausgebildet werden, und/oder könnte der Sitzquerschnitt (d3) größer ausgebildet werden als A1 (d2). Die relativen Dimensionen werden z.B. abhängig vom Einsatzfall und/oder Anlaufverhalten des Antriebsmotors gewählt, sind jedoch sämtlich von der Erfindung mitumfasst.

## Patentansprüche

1. Hydraulische Steuervorrichtung (H), mit einem Abströmweg (13) und einer Drossel (D), wobei die hydraulische Steuervorrichtung (H), die im Gebrauch zur Druckversorgung wenigstens eines Verbrauchers aus einer abschaltbaren Druckquelle (P) über wenigstens eine Ventilanordnung (V) zwischen der Druckquelle (P) und einem Reservoir (R) einerseits und der Ventilanordnung (V) andererseits angeordnet ist, und eine in dem Abströmweg (13) zumindest von der Ventilanordnung (V) zum Reservoir (R) angeordnete Druckweiche (W) aufweist, die bei abgeschalteter Druckquelle (P) die Ventilanordnung (V) über den Abströmweg (13) mit dem Reservoir (R) verbindet und bei eingeschalteter und Versorgungsdruck aufbauender Druckquelle (P) den Abströmweg (13) zum Reservoir (R) absperrt, wobei die Druckweiche (W) ein verstellbares Steuerglied (16) enthält, das in einer ersten Verstellrichtung zu einer den Abströmweg (13) zum Reservoir (R) öffnenden Steuerstellung durch eine Feder (17) und einen aus dem an der Ventilanordnung (V) anstehenden Druck abgeleiteten Steuerdruck und in einer zweiten Stellrichtung zu einer den Abströmweg (13) absperrenden Steuerstellung durch einen aus dem Versorgungsdruck abgeleiteten Steuerdruck beaufschlagbar ist, wobei die Druckweiche (W) ein 2/2-Wegesitzventil (14) mit leckagefreier Absperrstellung, einem das Steuerglied (16) bildenden Ventilkegel (24), und einem im Abströmweg (13) angeordneten Ventilsitz (25) ist und der den Ventilkegel (24) in der zweiten Stellrichtung zum Ventilsitz (25) beaufschlagende Steuerdruck zwischen der Druckquelle (P) und der Drossel (D) aus dem Versorgungsdruck abgeleitet wird, **dadurch gekennzeichnet, dass** die Druckquelle (P) über die Drossel (D) permanent mit der Ventilanordnung (V) verbunden ist, dass der die Druckweiche (W) enthaltende Abströmweg (13) zwischen der Drossel (D) und der Ventilanordnung (V) zum Reservoir (R) abzweigt, und dass der den Ventilkegel (24) der Druckweiche (W) in der ersten Verstellrichtung beaufschlagende Steuerdruck aus dem zwischen der Drossel (D) und der Ventilanordnung (V) anstehendem Druck abgeleitet wird.

2. Hydraulische Steuervorrichtung nach Anspruch 1, **dadurch gekennzeichnet, dass** der Ventilkegel (24) für die beiden Steuerdrücke unterschiedlich große Druckbeaufschlagungsflächen (A1, A2) aufweist, derart, dass die Beaufschlagungsfläche (A2) für den den Ventilkegel (24) in der ersten Verstellrichtung beaufschlagenden Steuerdruck kleiner ist als die Beaufschlagungsfläche (A1) für den den Ventilkegel (24) in der zweiten Verstellrichtung beaufschlagenden Steu-erdruck, wobei, vorzugsweise, das Verhältnis der Beaufschlagungsflächen A1 : A2 zwischen etwa 2 : 1 und 4 : 1, vorzugsweise etwa 3 : 1, beträgt.

3. Hydraulische Steuervorrichtung nach Anspruch 1, **dadurch gekennzeichnet, dass** der Ventilkegel (24) für die beiden Steuerdrücke zumindest annähernd gleich große Beaufschlagungsflächen (A1, A2) aufweist.

4. Hydraulische Steuervorrichtung nach Anspruch 2, **dadurch gekennzeichnet, dass** der Ventilkegel (24) zwischen der kleineren Beaufschlagungsfläche (A2) und dem Ventilsitz (25) durch wenigstens eine Ringdichtung (47) abgedichtet ist.

5. Hydraulische Steuervorrichtung nach Anspruch 1, **dadurch gekennzeichnet, dass** die Drossel (D) einen festgelegten Drosselquerschnitt (30) aufweist, und, vorzugsweise austauschbar, in einem die Druckquelle (P) und die Ventilanordnung (V) verbindenden Hauptkanal angeordnet ist.

6. Hydraulische Steuervorrichtung nach Anspruch 1, **dadurch gekennzeichnet, dass** die Drossel (D) einen variablen Drosselquerschnitt (30') aufweist.

7. Hydraulische Steuervorrichtung nach wenigstens einem der vorhergehenden Ansprüche, **dadurch gekennzeichnet, dass** der Ventilkegel (24) einen ersten, die größere Beaufschlagungsfläche (A1, d1) definierenden Kolben (32) und einen zweiten, die kleinere Beaufschlagungsfläche (A2, d2) definierenden Kolben (50) aufweist, und dass zwischen den Kolben (32, 50) eine ringförmige Sitzfläche (34, d3), vorzugsweise mit zumindest in etwa der Größe der kleineren Druckbeaufschlagungsfläche (A2) oder größer als diese, vorgesehen ist.

8. Hydraulische Steuervorrichtung nach Anspruch 7, **dadurch gekennzeichnet, dass** zwischen der Sitzfläche (34)und dem ersten Kolben (32) ein konkav gerundeter Konusübergang (37) und zwischen der Sitzfläche (34) und dem zweiten Kolben (50) eine Einschnürung (38), vorzugsweise eine konkav gerundete Einschnürung, vorgesehen sind.

9. Hydraulische Steuervorrichtung nach Anspruch 7, **dadurch gekennzeichnet, dass** die Sitzfläche (34) konisch ist, vorzugsweise mit einem Konuswinkel (α) von etwa 70°, und dass auf die Sitzfläche (34) in Richtung zum Konusübergang (37) ein zylindrischer Ansatz (35) und eine weitere Konusfläche (36) folgen.

10. Hydraulische Steuervorrichtung nach wenigstens einem der vorhergehenden Ansprüche, **dadurch gekennzeichnet, dass** der Ventilkegel (24) in einer den Ventilsitz (25) enthaltenden Stufenbohrung (39) angeordnet ist, vorzugsweise in einer die zwei Stufenbohrungsabschnitte (41, 44) umfassende Stufenbohrung (39) und seitliche Kanäle (43, 45) zu den Stufenbohrungsabschnitten (42, 44) enthaltenden Buchse (23), die vorzugsweise außen beabstandete Ringdichtungsbereiche (40, 48) besitzt.

11. Hydraulische Steuervorrichtung nach Anspruch 10, **dadurch gekennzeichnet, dass** die Buchse (23) in einer zwei Ringkanäle aufweisenden Innenbohrung (22) eines Gehäuses (21) sitzt, dass an einen Ringkanal Kanäle zu einem Druckquellenanschluss (P) und einem Ventilanordnungsanschluss (P1) und an den anderen Ringkanal ein Kanal zu einem Reservoiranschluss (R) angeschlossen sind, dass in der Innenbohrung (22) eine durchgängige Buchsensicherungsschraube (26) festgelegt ist, und dass ein freies Innenbohrungsende durch eine Verschlussschraube (27) verschlossen ist, die eine mit dem zwischen der Druckquelle (P) und der Drossel (D) abgeleiteten Steuerdruck beaufschlagbare Steuerkammer für die größere Druckbeaufschlagungsfläche (A1) definierenden Kolben (32) begrenzt.

12. Hydraulische Steuervorrichtung nach wenigstens einem der vorhergehenden Ansprüche, **dadurch gekennzeichnet, dass** die Drossel (D) als Einschraubdrossel in den mit dem Druckquellenanschluss (P) verbundenen Kanal (31) im Gehäuse (21) eingeschraubt ist.

13. Hydraulische Steuervorrichtung nach Anspruch 1, **dadurch gekennzeichnet, dass** die Feder (17) an dem zweiten mit dem von der Ventilanordnung (V) her anstehenden Druck (P1) abgeleiteten Steuerdruck beaufschlagbaren Kolben (50) angeordnet ist.

14. Hydraulische Steuervorrichtung nach wenigstens einem der vorhergehenden Ansprüche, **dadurch gekennzeichnet, dass** die Drossel (D), die Feder (17) und die Beaufschlagungsflächen (A1, A2) am Ventilkegel (24) derart aufeinander abgestimmt sind, dass bei Einschalten der Druckquelle (P) mit einer das Anlaufen eines Antriebsmotors (M) der Druckquelle, vorzugsweise eines Einphasen-Wechselstrommotors, erleichternden Verzögerung erst eine vorbestimmte Druckdifferenz (ΔP) über die Drossel (D) oder ein vorbestimmter Volumenstrom durch die Drossel (D) erzeugt wird, ehe der Abströmweg (13) zum Reservoir (R) leckagefrei abgesperrt wird.

## Claims

1. Hydraulic control device (H), comprising a discharge path (13) and a restrictor (D), wherein the hydraulic control device (H) is arranged in use for supplying at least one consumer with pressure from a pressure source (P) which can be switched on and switched off, via at least one valve assembly (V) arranged between the pressure source (P) and a reservoir (R) at one side and the valve assembly (V) at the other side, and comprising a pressure switch (W) in the discharge path (13) extending at least from the valve assembly (V) to the reservoir (R), which pressure switch (W) connects the valve assembly (V) via the discharge path (13) with the reservoir (R), when the pressure source (P) is switched off, but blocks the discharge path (13) to the reservoir (R) when the pressure source (P) is switched on and builds up a supply pressure, wherein the pressure switch (W) contains an adjustable control member (16) which is actuable by a spring (17) and a first pilot pressure originating from the pressure acting at the valve assembly (V) in a first switching direction to a control position for opening the discharge path (13) to the reservoir (R), and is actuable by a second pilot pressure originating from the supply pressure to a control position for blocking the discharge path (13), wherein the pressure switch (W) is a 2/2 multi-way seat valve (14) operating with leakage-free blocking position and containing a valve cone (24) forming the control member (16), and a valve seat (25) arranged in the discharge path (13), the pilot pressure actuating the valve cone (24) in the second adjustment direction to the valve seat (25) being derived from the supply pressure between the pressure source (P) and the restrictor (D), **characterised in that** the pressure source (P) is permanently connected via the restrictor (D) with the valve assembly (V), that the discharge path (13) containing the pressure switch (W) branches off to the reservoir (R) between the restrictor (D) and the valve assembly (V), and that the pilot pressure actuating the valve cone (24) of the pressure switch (W) in the first adjustment direction is derived from a pressure acting between the restrictor (D) and the valve assembly (V).

2. Hydraulic control device according to claim 1, **characterised in that** the valve cone (24) comprises pressure receiving areas (A1, A2) of different sizes for both pilot pressures, such that the pressure receiving area (A2) for the pilot pressure actuating the valve cone (24) in the first adjustment direction is smaller than the pressure receiving area (A1) for the pilot pressure actuating the valve cone (24) in the second adjustment direction, wherein, preferably, the ratio between the pressure receiving areas A1:A2 amounts to between 2:1 and 4:1, preferably to about 3:1.

3. Hydraulic control device according to claim 1, **characterised in that** the valve cone (24) has pressure receiving areas (A1, A2) of at least substantially equal sizes for both pilot pressures.

4. Hydraulic control device according to claim 2, **characterised in that** the valve cone (24) is sealed by at least one ring sealing (47) between the smaller pressure receiving area (A2) and the valve seat (25).

5. Hydraulic control device according to claim 1, **characterised in that** the restrictor (D) has a fixed restricting cross-section (30), and preferably, is arranged in a main channel connecting the pressure source (P) and the valve assembly (V).

6. Hydraulic control device according to claim 1, **characterised in that** the restrictor (D) has a variable restricting cross-section (30').

7. Hydraulic control device according to at least one of the preceding claims, **characterised in that** the valve cone (24) comprises a first piston (32) defining the larger pressure receiving area (A1, d1) and a second piston (50) defining the smaller pressure receiving area (A2, d2), and that an annular seat surface (34, d3) is provided between both pistons (32, 50), preferably with a size of the size of the smaller pressure receiving area (A2) or larger as the same.

8. Hydraulic control device according to claim 7, **characterised in that** a concavely rounded cone transition (37) is provided between the seat surface (34) and the first piston (32) and that a narrowed region (38), preferably a concavely rounded narrowed region, is provided between the seat surface (34) and the second piston (50).

9. Hydraulic control device according to claim 7, **characterised in that** the seat surface (34) is conical, preferably having a cone angle (α) of about 70°, and that a cylindrical projection (35) and a further conical surface (36) continue the seat surface (34) in a direction towards the conical transition (37).

10. Hydraulic control device according to at least one of the preceding claims, **characterised in that** the valve cone (24) is contained in a stepped bore (39) accommodating the valve seat (35), preferably in a sleeve (23) comprising the two stepped bore sections (41, 44) and sideward channels (43, 45) extending to the stepped bore sections (42, 44), which sleeve (23), preferably, has exterior and axially spaced apart ring sealing portions (40, 48).

11. Hydraulic control device according to claim 10, **characterised in that** the sleeve (23) is seated in an inner bore (22) of a housing (21), the inner bore comprising two ring channels, that channels leading to a pressure source connection (P) and a valve assembly port (P1) are connected with the one ring channel, and that a channel leading to a reservoir connection (R) is connected with the other ring channel, that an axially open sleeve securing screw (26) is fixed in the inner bore (22), and that a free end of the inner bore is closed by a closing screw (27) for bounding a control chamber (4) for the piston (32) defining the larger pressure receiving area (A1), the control chamber being supplied with pilot pressure derived between the pressure source (P) and the restrictor (D).

12. Hydraulic control device according to at least one of the preceding claims, **characterised in that** the restrictor (D) is formed as a screw-in restrictor and is threaded into the channel (31) in the housing (21) which channel is connected with the pressure source port (P).

13. Hydraulic control device according to claim 1, **characterised in that** the spring (17) is arranged at the second piston (50) which is actuated with the pilot pressure derived from the pressure (P1) acting at the valve assembly (V).

14. Hydraulic control device according to at least one of the preceding claims, **characterised in that** the restrictor (D), the spring (17), and the pressure receiving areas (A1, A2) at the valve cone (24) are adapted such in relation to each other that after switching on the pressure source (P) first a predetermined pressure drop (ΔP) is generated across the restrictor (D) or a predetermined volume flow rate through the restrictor (D) before the discharge path (13) to the reservoir (R) is blocked without leakage, the build up of the predetermined pressure drop or the predetermined volume flow rate resulting in a delay facilitating the start up of a drive motor (M) of the pressure source, preferably, of a single-phase AC electric motor.

## Revendications

1. Dispositif de commande hydraulique (H) comprenant un parcours d'écoulement d'échappement (13) et un étranglement (D), dispositif de commande hydraulique (H)
qui, en service, pour l'alimentation en pression d'au moins un élément récepteur ou consommateur à partir d'une source de pression (P) pouvant être mise à l'arrêt et par l'intermédiaire d'au moins un agencement de vanne (V), est agencé entre la source de pression (P) et un réservoir (R) d'une part et l'agencement de vanne (V) d'autre part, et présente une balance de pression (W), qui est agencée dans le parcours d'écoulement d'échappement (13) au moins de l'agencement de vanne (V) au réservoir (R), et qui, pour une source de pression (P) à l'arrêt, relie l'agencement de vanne (V) au réservoir (R) par l'intermédiaire du parcours d'écoulement d'échappement (13), et pour une source de pression (P) en marche et établissant une pression d'alimentation, ferme le parcours d'écoulement d'échappement (13) vers le réservoir (R),
dans lequel la balance de pression (W) renferme un organe de commande (16) réglable, qui, dans une première direction de réglage vers une position de commande ouvrant le parcours d'écoulement d'échappement (13) vers le réservoir (R), est sollicité par un ressort (17) et une pression de commande dérivée de la pression régnant au niveau de l'agencement de vanne (V), et, dans une deuxième direction de réglage vers une position de commande fermant le parcours d'écoulement d'échappement (13), est sollicité par une pression de commande dérivée de la pression d'alimentation, et
dans lequel la balance de pression (W) est une vanne à siège 2/2 voies (14) comprenant une position de fermeture exempte de fuites, un cône de vanne (24) qui forme l'organe de commande (16), et un siège de vanne (25) agencé dans le parcours d'écoulement d'échappement (13), et la commande de pression sollicitant le cône de vanne (24) dans la deuxième direction de réglage vers le siège de vanne (25), est dérivée de la pression d'alimentation entre la source de pression (P) et l'étranglement (D),
**caractérisé en ce que** la source de pression (P) est reliée en permanence à l'agencement de vanne (V) par l'intermédiaire de l'étranglement (D), **en ce que** le parcours d'écoulement d'échappement (13) renfermant la balance de pression (W) est dérivé vers le réservoir (R) entre l'étranglement (D) et l'agencement de vanne (V), et **en ce que** la pression de commande sollicitant le cône de vanne (24) de la balance de pression (W) dans la première direction de réglage, est dérivée de la pression régnant entre l'étranglement (D) et l'agencement de vanne (V).

2. Dispositif de commande hydraulique selon la revendication 1, **caractérisé en ce que** le cône de vanne (24) présente pour les deux pressions de commande, des surfaces sollicitées en pression (A1, A2) différentes, de manière telle, que la surface sollicitée en pression (A2) pour la pression de commande sollicitant le cône de vanne (24) dans la première direction de réglage, soit plus petite que la surface sollicitée en pression (A1) pour la pression de commande sollicitant le cône de vanne (24) dans la deuxième direction de réglage, le rapport des surfaces sollicitées en pression A1 : A2, prenant de préférence une valeur entre 2 : 1 et 4 : 1, de préférence d'environ 3 : 1.

3. Dispositif de commande hydraulique selon la revendication 1, **caractérisé en ce que** le cône de vanne (24) présente pour les deux pressions de commande, des surfaces sollicitées en pression (A1, A2) au moins approximativement de même grandeur.

4. Dispositif de commande hydraulique selon la revendication 2, **caractérisé en ce que** le cône de vanne (24) est rendu étanche entre la surface sollicitée en pression (A2) la plus petite et le siège de vanne (25), par au moins un élément d'étanchéité annulaire (47).

5. Dispositif de commande hydraulique selon la revendication 1, **caractérisé en ce que** l'étranglement (D) présente une section d'étranglement (30) fixée, et est agencé, de préférence de manière interchangeable, dans un canal principal reliant la source de pression (P) et l'agencement de vanne (V).

6. Dispositif de commande hydraulique selon la revendication 1, **caractérisé en ce que** l'étranglement (D) présente une section d'étranglement (30') variable.

7. Dispositif de commande hydraulique selon l'une au moins des revendications précédentes, **caractérisé en ce que** le cône de vanne (24) présente un premier piston (32) définissant la plus grande surface sollicitée en pression (A1, d1), et un deuxième piston (50) définissant la plus petite surface sollicitée en pression (A2, d2), et **en ce qu'**entre les pistons (32, 50) est prévue une surface de siège (34, d3) de forme annulaire, de préférence avec une grandeur correspondant environ à celle de la surface sollicitée en pression la plus petite (A2) ou plus grande que celle-ci.

8. Dispositif de commande hydraulique selon la revendication 7, **caractérisé en ce qu'**entre la surface de siège (34) et le premier piston (32), est prévu une transition conique arrondie (37), concave, et entre la surface de siège (34) et le deuxième piston (50), est prévu un rétrécissement (38), de préférence un rétrécissement arrondi de manière concave.

9. Dispositif de commande hydraulique selon la revendication 7, **caractérisé en ce que** a surface de siège (34) est conique, de préférence avec un angle de cône (a) d'environ 70°, et **en ce qu'**à la surface de siège (34) succèdent, en direction de la transition conique (37), un embout cylindrique (35) et une autre surface conique (36).

10. Dispositif de commande hydraulique selon l'une au moins des revendications précédentes, **caractérisé en ce que** le cône de vanne (24) est agencé dans un alésage étagé (39) contenant le siège de vanne (25), de préférence dans une douille (23), qui renferme l'alésage étagé (39) comprenant deux tronçons d'alésage étagé (41, 44) ainsi que des canaux latéraux (43, 45) menant aux tronçons d'alésage étagé (42, 44), et qui, de préférence, possède sur l'extérieur, des zones d'élément d'étanchéité annulaire (40, 48) espacées mutuellement.

11. Dispositif de commande hydraulique selon la revendication 10, **caractérisé en ce que** la douille (23) est logée dans un alésage intérieur (22) d'un boitier (21), qui présente deux canaux annulaires, **en ce qu'**à un canal annulaire sont raccordés des canaux vers un raccord de source de pression (P) et un raccord d'agencement de vanne (P1), et à l'autre canal annulaire est raccordé un canal vers un raccord de réservoir (R), **en ce que** dans l'alésage intérieur (22) est fixée une vis d'arrêt de douille (26) à passage traversant, et **en ce qu'**une extrémité libre d'alésage intérieur est fermée par une vis d'obturation (27) délimitant une chambre de commande, qui est destinée au piston (32) définissant la plus grande surface sollicitée en pression (A1), et qui peut être alimentée par la pression de commande dérivée entre la source de pression (P) et l'étranglement (D).

12. Dispositif de commande hydraulique selon l'une au moins des revendications précédentes, **caractérisé en ce que** l'étranglement (D) se présente sous la forme d'un étranglement à visser, et est vissé dans le canal (31) du boitier (21), qui est relié au raccord de source de pression (P).

13. Dispositif de commande hydraulique selon la revendication 1, **caractérisé en ce que** le ressort (17) est agencé au niveau du deuxième piston (50) pouvant être sollicité par la pression de commande dérivée de la pression (P1) régnant au niveau de l'agencement de vanne (V).

14. Dispositif de commande hydraulique selon l'une au moins des revendications précédentes, **caractérisé en ce que** l'étranglement (D), le ressort (17) et les surfaces sollicitées en pression (A1, A2) sur le cône de vanne (24), sont adaptés mutuellement les uns aux autres de façon telle, que lors de la mise en marche de la source de pression (P), on engendre tout d'abord une différence de pression (ΔP) prédéterminée par l'intermédiaire de l'étranglement (D) ou un débit volumique prédéterminé à travers l'étranglement (D), avant la fermeture sans fuites du parcours d'écoulement d'échappement (13) vers le réservoir (R), en définissant ainsi un retard facilitant le démarrage du moteur d'entraînement (M) de la source de pression, de préférence un moteur à courant alternatif monophasé.
